# DEMANDE DE BREVET EUROPEEN

(11) **EP 0 275 727 A1**
(43) Date de publication de la demande: **27.07.1988**
(21) Numéro de dépôt: 87402728.7
(22) Date de dépôt: 02.12.1987
(51) Int. Cl.: A63B 71/12, A01K 13/00, A61D 9/00

(54) **Dispositif de protection pour participants à des activités sportives**

(30) Priorité: 11.12.1986 FR 8617461
(71) Demandeur: CAOUTCHOUC MANUFACTURE ET PLASTIQUES, F-78005 Versailles (FR)
(72) Inventeur: Charette, Christian, F-03400 Yzeure (FR); Brigand, Alain, F-92270 Bois Colombes (FR); Ledey, Regis, F-71130 Gueugnon (FR)

(57) **Abrégé**

Dispositif de protection pour participants à des activités sportives, souple et monobloc, caractérisé en ce qu'il présente, en développé, la forme de la partie du corps à protéger, en ce qu'il est réalisé à partir de deux compositions élastomériques de modules différents, - l'une, de module élevé, constituant la peau externe (14), qui assure la protection contre les intempéries et les chocs, l'autre, de module plus faible, constituant la doublure interne (15), en contact avec la peau de la partie du corps protégée -, en ce qu'il comporte au moins une sangle d'accrochage (3) située sur l'un des bords de la zone centrale de protection (2), au moins un bossage (8), sur la face externe du dispositif, pour le montage d'au moins une boucle rigide de fermeture (5) et, dans la partie centrale de la face interne du dispositif, un élément amortisseur de choc (10) réalisé dans une composition élastomérique de dureté au plus égale à 60 unités DIDC.

## Description

L'invention est relative au domaine de la protection contre les chocs des participants -humains ou animaux- à des activités sportives. Dans de nombreux sports, en effet, l'engagement physique des participants out les risques présentés par les moyens utilisés nécessitent une protection de différentes parties du corps, plus fragiles ou plus directement exposées. De nombreux accidents frappent, plus particulièrement, les membres des joueurs de football, de rugby ou de hockey sur glace ou ceux des chevaux de course, de trot ou de polo. L'invention concerne donc, plus particulièrement, la protection des membres des participants à des activités sportives.

Diverses solutions ont été proposées pour réaliser des protections de ce type. Par exemple, le brevet GB 1.503.483 de BATHWELL décrit un ensemble, constitué d'un vêtement et d'un casque, dans lequel l'absorption des chocs est réalisée par un fluide contenue dans des chambres déformables et communicantes. Un tel dispositif, outre la difficulté de sa réalisation, présente l'inconvénient de devenir inefficace lorsque l'une des chambres est percée sous l'effet d'un choc puisque le fluide n'est plus confiné dans une enceinte. Le brevet US 4.580.296 de CANO propose un dispositif, particulièrement destiné à la protection des boxeurs, qui comporte une partie rigide munie d'un absorbeur de choc. Ce dispositif présente l'inconvénient, en raison de sa rigidité, de ne pas laisser beaucoup de souplesse et de manoeuvrabilité à la partie du corps ainsi protégée. Dans le brevet EP 134.727 de VERREAULT, la protection des sportifs est assurée par un système, pliable et mis en place par des pattes d'attache, qui comporte des poches contenant les éléments protecteurs. Si ce système est souple, puisque pliable, il présente une certaine difficulté de fabrication par la nécessité de réaliser les poches et de poser les pattes d'attache. Pour protéger les jambes des skieurs de fond, DIEGELMAN, dans le brevet US 4.461.098, suggère l'emploi de guêtres, mais si elles sont prévues pour s'enrouler autour de la jambe du skieur, elles ne comportent aucun élément amortisseur des chocs.

Il a également été décrit, dans le brevet US 4.377.872 de DANIELL, des dispositifs de protection pour jambes d'athlètes, réalisés en plastique et qui se ferment sur eux-mêmes grace à un système de fentes et de dents sur les bords. Ces disposi-tifs présentent l'avantage d'une fabrication simple, puisque la pièce est monobloc, mais la relative rigidité des matériaux utilisés (polyéthylène ou polypropylène) ne procure pas une souplesse parfaite garantissant la liberté de mouvement de la jambe. De plus, le système de fermeture résiste mal aux efforts musculaires et risque de s'ouvrir, laissant alors la jambe sans protection.

En ce qui concerne la protection des animaux - et plus particulièrement des chevaux - différents dispositifs ont été proposées. Le brevet GB 2.166.655, de STURGIS, d'écrit une protection destinée à absorber les chocs, souple et venant se fixer sur la jambe du cheval par des bracelets. Cette protection est d'une réalisation peu aisée et ne protège que partiellement la jambe. De même, l'invention proposée dans le brevet GB 2.164.538 de MITSUKOA, qui converne la protection des jambes du cheval et combine une ceinture en matériau résilent, un élément d'étanchéité en polyuréthane et des systèmes d'attache, comme celle décrite dans le brevet EP 29.739 de PELLEW qui comporte, à la fois, un tissu enduit de PVC, un absorbeur de choc en matériau cellulaire et une garniture interne en fourrure, sont d'une réalisation difficile donc onéreuse.

L'analyse de l'art antérieur montre, à l'évidence, que des dispositifs pour protection des participants - humains ou animaux - à des activités sportives susceptibles d'occasionner des blessures, en particulier aux membres, présentant les caractéristiques de
- protection efficace contre les chocs,
- souplesse pour ne pas gêner les mouvements,
- douceur de contact avec la peau,
- sécurité d'attache à la partie du corps à protéger,
- facilité de mise en place,
- longévité,
tout en étant d'une réalisation aisée, donc de faible coût, ne sont pas connus.

L'objectif de l'invention est donc la mise au point d'un dispositif de protection, destiné en particulier aux membres des sportifs et des animaux - particulièrement des chevaux - engagés dans des activités sportives présentant des risques de blessures, qui soit économique et remplisse les fonctions requises pour l'application sans présenter les inconvénients des solutions connues.

Pour ce faire, le dispositif de protection objet de l'invention est caractérisé par l'ensemble des éléments suivants:
- il est monobloc et présente, en développé, la forme générale de la partie du corps à protéger, c'est-à-dire qu'il présente les reliefs et les creux qui lui permettent d'épouser parfaitement ladite partie du corps;
- il est souple, grace à une réalisation composite à partir de deux compositions élastomériques de modules différents,
- l'une, de module élevé, constituant la peau externe qui assure la protection contre les chocs, l'autre, de module plus faible, constutuant la doublure interne, en contact avec la peau de la partie du corps protégée.

La nature élastomérique des matériaux utilisés procure au dispositif de protection une grande souplesse, indispensable à sa mise en place et évite toute blessure des parties du corps en contact avec ledit dispositif;
- il est muni d'au moins une sangle d'accrochage, située sur l'un des bords de la zone centrale du dispositif de protection, qui viendra s'inserrer dans la boucle de fermeture correspondante, rigide, située sur le bord opposé, de manière telle qu'elle laisse libre une languette de recouvrement qui évite le contact des boucles de fermeture avec la peau de la partie du corps protégée;
- il comporte, sur la face externe et au voisinage du bord opposé à celui de la (ou des) sangle(s) d'accrochage, un (ou plusieurs) bossage(s) destiné(s) au montage mécanique de la (ou des) boucle(s) de fermeture;
- il est équipé, sur la face interne, dans la partie centrale, d'un protecteur, réalisé dans une composition élastomérique souple, qui joue le rôle d'amortisseur de chocs et évite la transmission de ces chocs à la partie du corps protégée.

Le dispositif de protection, objet de l'invention, présente, en outre, une grande facilité de réalisation puisqu'il est moulable, en une seule opération et d'une seule pièce - selon un procédé classique de l'industrie de transformation du caoutchouc - et ne nécessite qu'une opération de finition pour le montage des boucles de fermeture.

Dans la suite, l'invention sera décrite dans son application à la protection de la jambe d'un cheval, mais il est bien évi-dent que - à la forme près - les caractéristiques de l'invention sont applicables à tout autre type de protection d'une partie du corps humain ou animal; elle serait, très facilement adaptable à la protection des jambes des joueurs de football ou de polo, comme à celle des membres des trotteurs.

Pour faciliter la compréhension de la description, les définitions suivantes seront utilisées:
On désignera par - "protecteur", le dispositif de protection dans son ensemble,
- "amortisseur", l'élément interne d'amortissement des chocs,
- "sangle d'accrochage", les lanières, parties intégrantes du protecteur, destinées à la fixation dudit protecteur autour de la partie du corps à protéger,
- "bossages", les reliefs situés sur la face externe du protecteur et destinés au montage des boucles de fermeture pour le serrage du protecteur autour de la partie du corps à protéger.
Les particularités et avantages de l'invention ressortiront mieux de la description des dessins, présentés à titre d'exemple non limitatif pour l'application à la protection d'une jambe de cheval, et dans lesquels:
- la figure 1 illustre le développé des faces externe et interne du protecteur;
- la figure 2 est une vue partielle, par la face interne, du protecteur détaillant la disposition relative des éléments constitutifs;
- la figure 3 montre, en coupe transversale développée, le protecteur au niveau de la partie la plus large de la zone médiane de protection;
- la figure 4 présente, en coupe longitudinale, c'est-à-dire le long d'une génératrice, le protecteur au niveau de l'amortisseur interne;
- la figure 5 illustre une construction particulière d'une sangle d'accrochage;
- la figure 6 réprésente le détail d'une réalisation particulière d'un bossage, qui est creux;
- la figure 7 détaille une construction particulière d'une boucle de fermeture, qui est autoperçante;
- la figure 8 présente une variante du système d'accrochage utilisant une sangle d'accrochage crantée et une boucle de fermeture sans ardillon.

La figure 1 illustre un protecteur souple pour jambe de cheval, pièce monobloc, réalisée en deux compositions élastomériques, dont l'une - constituant la peau de protection externe contre les chocs et les intempéries - présente un module élevé, correspondant à une dureté DIDC au moins égale à 60 unités, l'autre composition élastomérique - constituant la doublure interne, en contact avec la peau de la jambe du cheval - présentant un module plus faible qui correspond à une dureté DIDC au plus égale à 50 unités.

Le protecteur est destiné à garantir contre les coups le métacarpe ou le métatarse en venant s'enrouler autour du canon, la fermeture se situant sur le jarret.

La zone supérieure (1) est destinée à protéger le genou.

La zone médiane (2), qui protège le canon, comporte, sur l'un de ses bords, des sangles d'accrochage (3), le plus souvent pré-percées de trous (4) destinés à recevoir l'ardillon des boucles de fermeture (5) ultérieurement rapportées sur le bord opposé et dans lesquelles lesdites sangles d'accrochage viennent s'inserrer permettant ainsi au protecteur de prendre la forme tubulaire nécessaire à la protection de la jambe du cheval.

La zone inférieure (6) est destinée à la protection du paturon.

La vue la montre la face externe du protecteur dans laquelle une zone de forme bombée (7) est formée en saillie pour venir protéger le boulet. Cette vue met en évidence les bossages (8) dans lesquels viendront se fixer, par serrage, les boucles de fermeture (5), dont une seule a été représentée.

La vue 1b de la face interne du protecteur montre les fentes (9) correspondant à la partie débouchante des bossages (8) (lorsqu'ils sont creux), la zone de protection du boulet (7) étant creuse pour s'adapter à l'articulation et l'amortisseur (10), destiné à absorber les chocs et à éviter qu'ils ne soient transmis au membre protégé.

La figure 2 est une vue partielle, de dessous, c'est-à-dire par la face interne, du protecteur, qui détaille la disposition relative, dans la zone médiane de protection du canon (2), des éléments constitutifs.

Ladite zone médiane de protection du canon (2) présente des angles arrondis (A1) et (A2) dans sa partie supérieure, (A3) et (A4) dans sa partie inférieure, afin de ne pas blesser, par contact, le membre protégé.

Le nombre des sangles d'accrochage (3), destinées au serrage du protecteur, est au moins égal à un et, préférentiellement, trois, comme illustré. Les sangles d'accrochage (3) sont disposées à égale distance (d) sur l'un des bords de la zone média-ne de protection du canon (2) pour assurer une bonne répartition du serrage et éviter tout glissement du protecteur le long du canon, sans venir entraver les mouvements du genou ou du boulet qui sont protégés mais libres de toute attache. Les sangles d'accrochage (3) forment avec le bord de la zone médiane de protection du canon (2), dont elles sont partie intégrante, un angle muni d'un arrondi (A5) de 90°.

Sur le bord opposé de la zone médiane de protection du canon (2) et sur la face externe, sont disposés des bossages (8) - ici représentés creux -, en nombre égal à celui des sangles d'accrochage (3), dont la partie débouchante sur la face interne se présente sous la forme de fentes (9), lesdits bossages étant destinés au montage des boucles de fermeture (5).

Les bossages (8) sont placés à une distance du bord de la zone de protection du canon (2) à peine supérieure à la demie-longueur de la boucle de fermeture (5) de manière à ménager le long dudit bord une languette de recouvrement, libre de tout élément, (11) qui, lors de la mise en forme tubulaire du protecteur autour du canon, viendra se glisser sous la zone (12) constituant la base des sangles d'accrochage (3). Cette disposition est destinée à protéger la peau de la jambe du cheval de tout contact avec les boucles de fermeture qui pourraient l'irriter.

Dans sa partie centrale, sur la face interne, la zone médiane de protection du canon (2) comporte, disposé longitudinalement, un élément amortisseur (10), le plus souvent réalisé dans la même composition élastomérique, de module moins élevé, que celle qui constitue la doublure interne du protecteur.

L'amortisseur (10), qui peut être compact, est avantageusement constitué, comme illustré, d'un ensemble parallélépipédique d'au moins deux - et préférentiellement quatre - éléments en relief, disposés parallèlement au grand axe du protecteur et dont la hauteur est comprise entre 1, 5 et 2 fois l'épaisseur du protecteur dans la zone médiane de protection du canon (2) ne comportant pas l'amortisseur (10).

Ledit amortisseur (10) est placé dans la zone médiane de protection du canon (2) de manière à ce que sa petite base inférieure (b) se situe au niveau de la sangle d'accrochage inférieure (3c). La longueur (L) de l'amortisseur (10) est de 1, 2 à 1, 6 fois la distance (D) qui sépare le bord inférieur de la sangle d'accrochage inférieure (3c) du bord supérieur de la sangle d'accrochage supérieure (3a). Cette disposition de l'amortisseur (10), dans la partie centrale de la zone médiane de protection du canon (2), est destinée à éviter que les chocs ne soient transmis au métacarpe ou au métatarse.

La figure 3 montre, en coupe transversale développée, le protecteur au niveau de la partie la plus large de la zone médiane de protection du canon (2), selon AA de la figure 2, et la figure 4 est une coupe longitudinale de la zone médiane de protection du canon (2), au niveau de l'amortisseur (10), selon BB de la figure 2.

La peau externe de protection contre les chocs et les intempéries (14), réalisée en composition élastomérique de module élevé, c'est-à-dire dont la dureté DIDC est au moins égale à 60 unités, présente, dans la zone de protection du boulet (7), une épaisseur égale à 1, 1 à 1, 3 fois l'épaisseur (e) de la zone médiane de protection du canon, afin d'accroître la protection, contre les chocs, de l'articulation.

La doublure interne (15), réalisée en composition élastomérique de plus faible module, c'est-à-dire de dureté DIDC au plus égale à 50 unités, a une épaisseur comprise entre 0,15 et 0,50 fois l'épaisseur (e) de la zone médiane de protection du canon (2), hors de la zone de l'amortisseur (10).

Comme précédemment illustré sur la figure 2, l'amortisseur est ici représenté constitué de quatre éléments en relief (13), séparés par des rainures (16) dont la profondeur est comprise entre 0,4 et 0,8 fois la hauteur desdits éléments en relief (13).

La figure 5 illustre une construction particulière d'une sangle d'accrochage du protecteur, destinée à la mise en forme tubulaire dudit protecteur et au serrage autour du canon, ladite sangle d'accrochage étant réalisée dans la composition élastomérique de plus haut module qui constitue la peau du protecteur assurant la protection contre les intempéries et les chocs puisque les sangles d'accrochage ne sont jamais placées au contact de la peau du membre protégé.

La sangle d'accrochage (3) est, avantageusement, rendue inélastique afin que le serrage autour du memebre protégé garde une valeur constante malgré les mouvements de la jambe et les efforts exercés par les muscles. Elle doit, également, résister aux efforts de traction qui sont appliqués lors de la mise en place et du serrage du protecteur.

Il est avantageux de réaliser un pré-perçage, au cours de la fabrication, des trous (4) de la sangle d'accrochage (3), trous destinés à recevoir l'ardillon de la boucle de fermeture correspondante. Lesdits trous ne doivent pas pouvoir s'élargir ou se déchirer sous l'effet des tractions et des sollicitations en cours d'utilisation.

Pour répondre à ces trois impératifs d'inélasticité et de résistance mécanique de la sangle d'accrochage (3) et de non déformabilité des trous (4), tout en conservant l'avantage d'une réalisation monobloc du protecteur, un insert textile (17), du genre canevas, est placé dans la sangle d'accrochage.

Du type à mailles ouvertes, il permet que se créent, à travers lesdites mailles, des ponts de gomme garantissant ainsi la sangle d'accrochage (3) contre toute possibilité de délaminage ou de décollage sans nécessiter d'adhérisation de l'insert textile (17) préalablement à sa mise en place dans la sangle d'accrochage.

De même, grâce à ses mailles overtes, l'insert textile (17) se prêtera aisemment au percage des trous (4) au cours de l'opération de fabrication et évitera, en cours d'utilisation, toute propagation des déchirures à partir desdits trous (4) qui constituent, en eux-mêmes, des amorces de déchirures.

L'insert textile (17) est généralement placé, dans la sangle d'accrochage (3), au voisinage de la moitié de l'épaisseur de ladite sangle d'accrochage, pour des raisons de facilité de réalisation mais, sa seule fonction étant le renforcement de cette zone, sa position dans l'épaisseur de la sangle d'accrochage (3) est sans importance.

L'insert textile (17) peut, avantageusement, comporter un talon (18) qui le prolonge dans la zone (12) constituant la base des sangles d'accrochage (3) et augmente ainsi son efficacité de renforcement et d'inextensibilité.

La figure 6 représente, en coupe, le détail d'une réalisation particulière d'un bossage destiné à la fixation des boucles de fermeture. Il s'est avéré intéressant, en effet, pour des raisons de facilité de montage des boucles de fermeture, de réaliser des bossages creux, à parois latérales de faible épaisseur, facilement percables par des boucles de fermeture, dont les extrémités des cavaliers sont pointues.

Les bossages (8) sont disposés sur la face externe du protecteur, au voisinage du bord de la zone de protection du canon (2) opposé à celui comportant les sangles d'accrochage, leur nombre étant égal à celui desdites sangles d'accrochage.

La vue 6a montre que la partie creuse (20) du bossage (8) présente une forme parallélépipédique à sommet arrondi.

La vue 6b, qui est une coupe tranversale du bossage (8) met en évidence la largeur (f) de la partie creuse (20) dudit bossage (8) qui est de l'ordre de 0,10 à 0,20 fois le diamètre du bossage (8) et sa hauteur (h) qui est au moins égale à 1,1 fois l'épaisseur (e) de la zone médiane de protection du canon (2) hors de la zone de l'amortiseur, afin de permettre le percage de la paroi latérale amincie (19) par la boucle de fermeture autoperçante.

La vue 6c, coupe longitudinale du bossage creux (8), montre la longueur (F) de la partie creuse (20) dudit bossage qui est comprise entre 0,80 et 0,95 fois la largeur à la base (G) dudit bossage.

La figure 7 détaille une constitution particulière d'une boucle de fermeture, qui est autoperçante pour se monter aisemment dans les bossages creux et assurer, ensuite, la mise en forme tubulaire et le serrage du protecteur, sur le canon, par l'intermédiaire des sangles d'accrochage.

La boucle de fermeture (5), rigide, en général métallique, comporte un cadre (21), de forme générale rectangulaire, et une barrette centrale (22) servant d'axe pour le montage de l'ardillon (23) et du cavalier (24).

Afin de faciliter son montage dans les bossages creux, la boucle de fermeture (5) présente la particularité d'avoir les extrémités (25) du cavalier (24) pointues de manière à pouvoir, sous l'effet de serrage exercé au montage par une simple pince, perforer les parois latérales amincies du bossage creux et à obliger le cavalier (24) à venir au contact du sommet arrondi de la partie creuse interne au bossage sur toute la longueur des bras (26) dudit cavalier (24), réalignés par déformation au montage, afin d'assurer une meilleure répartition des contraintes.

En cas de sollicitation importante ou de choc, la composition élastomérique à haut module constituant le bossage se déformera, son module étant inférieur à celui du matériau constitutif de la boucle de fermeture (5), empêchant ainsi toute ouverture des bras (26) du cavalier (24) qui aurait entraîné la désolidarisation de la boucle de fermeture (5) et du bossage (8).

La boucle de fermeture autoperçante, peut, en outre, comme illustré, comporter, au voisinage de son centre, deux picots de guidage (27) destinés à limiter le déplacement de l'ardillon (23), en le maintenant en position centrale, pour faciliter son insertion dans les trous de la sangle d'accrochage correspondante.

La figure 8 illustre une variante du système d'accrochage dans lequel les sangles d'accrochage planes, précédemment décrites, sont remplacées par des sangles d'accrochage crantées (28), venant prendre appui sur des surépaisseurs (29) disposées sur le bord opposé de la zone centrale de protection du canon (2), surépaisseurs jouant le rôle des bossages su système d'accrochage précédemment décrit et pouvant, comme lesdits bossages, comporter une cavité (non représentée) pour faciliter le montage des boucles de fermeture (30) qui, dans la variante utilisant les sangles d'accrochage crantées, ne comportent pas d'ardillon.

Les extrémités (31) des boucles de fermeture sans ardillon (30) seront, avantageusement, pointues afin de rendre lesdites boucles de fermeture autoperçantes pour faciliter leur introduction dans les parois amincies des surépaisseurs (29), creuses.

La mise en forme tubulaire et le serrage du protecteur autour du canon se feront par traction sur les extrémités (32) des sangles d'accrochage crantées (28), les crans (33) empêchant, par blocage mécanique contre les boucles de fermeture sans ardillon (30), le desserrage desdites sangles d'accrochage crantées (28), cependant desserrables à la main par passage des boucles de fermeture sans ardillon (30) par dessus les crans (33).

Les sangles d'accrochage crantées (28) pourront être renforcées et rendues inextensibles par un insert textile du même type que celui utilisé pour les sangles d'accrochage planes.

Le dispositif de protection, particulièrement destiné aux membres des participants - humains ou animaux - à des activités sportives présentant des risques de blessure, objet de l'invention, est réalisé par mise en forme et vulcanisation, dans un moule, sous presse, selon un procédé couramment utilisé dans l'industrie de transformation du caoutchouc.

Dans un moule présentant la forme et les dimensions adéquates, sont disposés les compositions élastomériques et les inserts textiles - dans les zones appropriées -. La mise sous pression suivie d'un traitement thermique provoquent la vulcanisation du caoutchouc et conduisent à la mise en forme définitive et irréversible du protecteur, tout en asssurant la liaison intime des deux compositions élastomériques entre elles et de la composition élastomérique de plus haut module avec l'insert textile, dans la zone de la (ou des) sangle(s) d'accrochage.

De par la conception du moule et la disposition des composants, la composition élastomérique de plus haut module constitue la peau externe du protecteur, - destinée à la protection contre les chocs et les intempéries -, la (ou les) sangle(s) d'accrochage qui permet(tent) le serrage autour de la partie du corps à protéger et le (ou les) bossage(s) ou la (ou les) surépaisseur(s) sur le(s)quel(s) viendra (ou viendront), ultérieurement, au cours de l'opération de finition, se monter la (ou les) boucles(s) de fermeture dans laquelle (ou lesquelles) s'engage(nt) la (ou les) sangle(s) d'accrochage.

La composition élastomérique de plus faible module constitue la doublure de la face interne du protecteur, qui se trouve en contact avec la peau de la partie du corps protégée, et, généralement, l'élément amortisseur destiné à éviter la transmission des chocs à la partie du corps protégée.

Après démoulage et refroidissement du protecteur, une opération de finition permet la mise en place des boucles de fermeture, avec ou sans ardillon, sur les bossages ou surépaisseurs prévus à cet effet.

L'opération de finition est grandement facilitée, dans la variante de l'invention qui comporte des bossages ou des surépaisseurs creux et utilise des boucles de fermeture autoperçantes, puisqu'une simple pression sur les bras desdites boucles de fermeture, à l'aide d'une pince, provoque la perforation des parois amincies desdits bossages ou surépaisseurs et le serrage des bras des boucles de fermeture.

Le dispositif de protection, objet de l'invention, offre, par rapport aux solutions antérieurement connues, les avantages suivants:
- il est d'une réalisation très économique puisque, constituant une pièce monobloc, il est produit en une seule opération de moulage suivie d'une finition, qui peut être très simplifiée, consistant dans le montage des boucles de fermeture;
- il épouse parfaitement les formes de la partie du corps à peotéger, puisque la réalisation par moulage permet l'utilisation d'empreintes ayant la forme et les dimensions adéquates;
- il est souple puisque réalisé à partir de compositions élastomériques et n'entrave donc, en aucune facon, les mouvements de la partie du corps protégée;
- il assure une protection efficace contre les intempéries et, surtout, contre les chocs, grâce à sa peau externe réalisée en composition élastomérique de haut module;
- il ne peut blesser ou irriter la peau de la partie du corps protégée puisqu'il comporte une doublure interne faite d'une composition élastomérique à bas module et, au niveau des sangles d'accrochage, une languette de recouvrement qui évite tout contact des boucles de fermeture, rigides, avec la peau de la partie du corps protégée;
- il garantit le squelette de la partie du corps protégée des impacts, par l'absorption, grâce à un élément amortisseur réalisé en composition élastomérique souple, des chocs venus de l'extérieur;
- il est facile à mettre en place sur la partie du corps à protéger grâce à sa souplesse qui lui permet d'adopter, sans effort, la forme adéquate et au système de serrage constitué de sangle(s) d'accrochage et de boucle(s) de fermeture;
- il ne peut glisser puisqu'il possède une forme qui épouse la saillies de la partie du corps protégée, que sa (ou ses) sangle(s) d'accrochage peut (ou peuvent) être rendue(s) inextensible(s) et que les trous de passage de l'ardillon (ou des ardillons) de la (ou des) boucle(s) de fermeture ne peuvent s'agrandir en cours d'utilisation;
- il est facile à stocker, par empilage, puisqu'il ne prend sa forme d'utilisation qu'au moment de sa mise en place.

L'invention illustrée sur les figures précedentes est relative à la protection des jambes arrière de cheval et est couramment désignée par le terme de "bottine". De manière évidente, l'invention est transposable à des protections d'une autre forme pour les jambes avant, protections dénommées habituellement "genou" et "tendon".

La présente invention s'applique aussi bien à la protection des jambes ou des articulations des animaux et, particulièrement des chevaux qui, lors des courses, de l'entraînement au trot ou des matches de polo reçoivent de fréquentes blessures des membres, qu'à la protection de différentes parties du corps - et, spécialement, des membres - des sportifs qui pratiquent des disciplines où les risques de blessures sont importants.
L'homme de l'art peut, bien entendu, apporter au dispositif de protection et à ses variantes, décrits à titre d'exemples non limitatifs, diverses modifications sans sortir du cadre de l'invention.

## Revendications

1^{o}) Dispositif de protection pour participants à des activités sportives, souple et monobloc, caractérisé en ce qu'il présente, en développé, la forme de la partie du corps à protéger, en ce qu'il est réalisé à partir de deux compositions élastomériques de modules différents, - l'une, de module élevé, constituant la peau externe (14), qui assure la protection contre les intempéries et les chocs, l'autre, de module plus faible, constituant la doublure interne (15), en contact avec la peau de la partie du corps protégée -, en ce qu'il comporte au moins une sangle d'accrochage (3) située sur l'un des bords de la zone centrale de protection (2), au moins un bossage (8), sur la face externe du dispositif, pour le montage d'au moins une boucle rigide de fermeture (5) et, dans la partie centrale de la face interne du dispositif, un élément amortisseur de choc (10) réalisé dans une composition élastomérique de dureté au plus égale à 60 unités DIDC.

2^{o}) Dispositif de protection selon la revendication 1, caractérisé en ce que la composition élastomérique de plus haut module, constituant la peau externe (14), la (ou les) sangle(s) d'accrochage (3) et le (ou les) bossage(s) (8) présente une dureté au moins égale à 60 unités DIDC, alors que la composition élastomérique de plus faible module, constituant la doublure interne (15) présente une dureté DIDC au plus égale à 50 unités.

3^{o}) Dispositif de protection selon l'une des revendications 1 ou 2, caractérisé en ce que l'élément amortisseur (10), situé dans la partie centrale de la face interne du dispositif, est réalisé dans la même composition élastomérique que celle qui constitue la doublure interne (15) du dispositif de protection.

4^{o}) Dispositif de protection selon l'une des revendications 1 à 3, caractérisé en ce que l'élément amortisseur de choc (10) est constitué d'au moins deux reliefs (13), disposés longitudinalement et dont la hauteur est comprise entre 1,5 et deux fois l'épaisseur du dispositif de protection dans la zone ne comportant pas ledit amortisseur (10).

5^{o}) Dispositif de protection selon la revendication 1, caractérisé en ce que la (ou les) sangle(s) d'accrochage (3) est (ou sont) rendue(s) inélastique(s) par l'insertion d'un matériau de renforcement textile (17).

6^{o}) Dispositif de protection selon la revendication 5, caractérisé en ce que l'insert textile (17) de chacune des sangles d'accrochage (3) se prolonge dans le corps du dispositif de protection par un talon (18)

7^{o}) Dispositif de protection selon l'une des revendications 1 5 ou 6, caractérisé en ce que chacune des angles d'accrochage est pré-percée, au cours du moulage, de trous (4) destinés à recevoir l'ardillon (23) de la boucle de fermeture (5).

8^{o}) Dispositif de protection selon la revendication 1, caractérisé en ce que chacun des bossages (8) disposé sur le bord de la face externe opposé à celui comportant chacune des sangles d'accrochage (3) est creux pour faciliter le montage de la boucle de fermeture correspondante (5).

9^{o}) Dispositif de protection selon l'une des revendications 1 ou 8, caractérisé en ce que chacun des bossages (8) est disposé à une distance du bord supérieure à la demie longueur de la boucle de fermeture (5) montée, afin de laisser libre une languette de recouvrement (11) destinée à éviter le contact de la partie du corps protégée avec la (ou les) boucle(s) de fermeture (5).

10^{o}) Dispositif de protection selon la revendication 8, caractérisé en ce que chaque boucle de fermeture (5) comporte un cavalier (24), pour son montage dans le bossage (8), dont les extrémités (25) des bras (26) sont pointues pour entrer, par autoperçage, dans les parois latérales amincies (19) dudit bossage (8).

11^{o}) Dispositif de protection selon la revendication 1, caractérisé en ce que les éléments d'accrochage sont constitués d'au moins une sangle crantée (28), venant prendre appui sur la surépaisseur correspondante (29) placée sur le bord opposé à celui de la (ou des) sangle(s) d'accrochage et de boucle(s) de fermeture (30) ne comportant pas d'ardillon.

12^{o}) Dispositif de protection selon la revendication 11, caractérisé en ce que chacune des sangles d'accrochage crantées (28) est rendue inextensible par l'insertion d'un insert textile.

13^{o}) Dispositif de protection selon la revendication 11, caractérisé en ce que chacune des surépaisseurs (29) disposées sur la face externe du dispositif de protection est creuse, pour faciliter le montage de la boucle de fermeture sans ardillon correspondante (30).

14^{o}) Dispositif de protection selon la revendication 13, caractérisé en ce que les extrémités de la boucle de fermeture sans ardillon (30) sont pointues pour pénétrer par autoperçage dans les parois amincies de chacune des surépaisseurs (29).
